# EUROPÄISCHE PATENTSCHRIFT

(11) **EP 2 346 759 B1**
(45) Veröffentlichungstag und Bekanntmachung des Hinweises auf die Patenterteilung: **19.06.2013**
(21) Anmeldenummer: 09752770.9
(22) Anmeldetag: 20.10.2009
(51) Int. Cl.: B65H 1/12, B65H 3/06, G07D 11/00, B65H 1/04

(54) **VORRICHTUNG UND VERFAHREN ZUM VEREINZELN VON WERTSCHEINEN EINES WERTSCHEINSTAPELS**
DEVICE AND METHOD FOR ISOLATING SECURITIES OF A STACK OF SECURITIES
DISPOSITIF ET PROCÉDÉ D'INDIVIDUALISATION DE BILLETS DE BANQUE SE TROUVANT DANS UN EMPILEMENT DE BILLETS DE BANQUE

(30) Priorität: 22.10.2008 DE 102008052694
(43) Veröffentlichungstag der Anmeldung: 27.07.2011
(73) Patentinhaber: Wincor Nixdorf International GmbH, 33106 Paderborn (DE)
(72) Erfinder: KRÜGER, Uwe, 13465 Berlin (DE)
(74) Vertreter: Richly, Erik
(86) Internationale Anmeldenummer: PCT/EP2009/063732
(87) Internationale Veröffentlichungsnummer: WO 2010/046359

(56) Entgegenhaltungen:
- EP-A1- 1 489 027
- EP-A2- 0 148 310
- EP-A2- 0 471 300
- DE-A1- 19 748 864

## Beschreibung

Die Erfindung betrifft eine Vorrichtung zum Vereinzeln von Wertscheinen eines Wertscheinstapels mit mindestens einem Eingabefach mit einer Öffnung zur Eingabe des Wertscheinstapels. Die Vorrichtung umfasst ein Andruckselement, das die im Eingabefach eingegebenen Wertscheine an ein Abzugselement drückt. Ferner umfasst die Vorrichtung ein Verschlusselement zum Verschließen und Öffnen der Öffnung des Eingabefachs.

Ferner betrifft die Erfindung ein Verfahren zum Vereinzeln von Wertscheinen eines Wertscheinstapels, bei dem der Wertscheinstapel in ein Eingabefach durch eine Öffnung des Eingabefaches eingegeben wird und der eingegebene Wertscheinstapel mit Hilfe eines Andruckelements gegen ein Abzugselement gedrückt wird.

Die Vorrichtung und das Verfahren werden vorzugsweise in Einzahlungsgeldautomaten und Recyclinggeldautomaten eingesetzt. Es ist wichtig, dass das Eingabefach nach der Eingabe des Wertscheinstapels durch das Verschlusselement verschlossen wird, damit ein Zugriff auf den Wertscheinstapel durch die Person, die den Wertscheinstapel in das Eingabefach eingegeben hat, oder durch eine andere Person, Vandalismus und andere Manipulationsversuche verhindert oder zumindest erschwert werden. Hierzu muss das Verschlusselement die Öffnung vor oder während der Vereinzelung der Wertscheine des Wertscheinstapels verschließen und während der Vereinzelung der Wertscheine des Wertscheinstapels verschlossen halten. Die Wertscheine des Wertscheinstapels müssen mit einer vorgegebenen Kraft gegen das Abzugselement gedrückt werden, damit zuverlässig nur der an dem Abzugselement anliegende Wertschein des Wertscheinstapels abgezogen wird, und somit eine korrekte Vereinzelung der Wertscheine des Wertscheinstapels erfolgt.

Eine Möglichkeit, nach der Eingabe des Wertscheinstapels in das Eingabefach sowohl ein Verschließen des Eingabefachs durch das Verschlusselement als auch das Andrücken des Wertscheinstapels an das Abzugselement durch das Andruckelement zu erreichen ist es, sowohl das Verschlusselement als auch das Andruckelement über jeweils eine Antriebseinheit anzutreiben. Als Antriebseinheiten werden vorzugsweise Elektromotoren eingesetzt. Nachteilig an dem Einsatz von zwei Antriebseinheiten ist es, dass durch die zwei Antriebseinheiten ein hoher Platzbedarf benötigt wird, wodurch eine kompakte Bauweise der Vorrichtung zum Vereinzeln von Wertscheinen erschwert wird. Ferner ist die Verwendung zweier Antriebseinheiten kostenintensiv.

Aus dem Dokument EP 1 489 027 A1 ist ein Drucker bekannt, der ein Papierfach umfasst, das durch einen manuell betätigbaren Deckel verschließbar ist, wobei an dem Deckel eine Feder angeordnet ist, mit deren Hilfe der Papierstapel gegen ein Abzugselement gedrückt wird.

Aufgabe der Erfindung ist es, eine Vorrichtung und ein Verfahren anzugeben, durch die ein Eingabefach auf einfache Weise verschlossen wird und durch die ein in das Eingabefach eingegebener Wertscheinstapel auf einfache Weise gegen mindestens ein Abzugselement gedrückt wird.

Diese Aufgabe wird in einer Vorrichtung mit den Merkmalen des Patentanspruchs 1 und durch ein Verfahren mit den Merkmalen des Patentanspruchs 14 gelöst. Vorteilhafte Weiterbildungen der Erfindung sind in den abhängigen Patentansprüchen angegeben.

Durch eine Vorrichtung mit den Merkmalen des Patentanspruchs 1 wird erreicht, dass ein Verschlusselement zum Verschließen und Öffnen der Öffnung eines Eingabefaches zur Eingabe von Wertscheinen eines Wertscheinstapels und ein Andruckelement zum Andrücken der in das Eingabefach eingegebenen Wertscheine an ein Abzugselement auf Grund der Verbindung miteinander gemeinsam antreibbar sind.

Es ist vorteilhaft, wenn das Verschlusselement und das Andruckelement über mindestens ein Verbindungselement miteinander verbunden sind. Insbesondere ist es vorteilhaft, wenn das Verschlusselement und das Andruckelement über mindestens ein Verbindungselement derart miteinander verbunden sind, dass die relative Lage des Verschlusselements und des Andruckelements zueinander nicht, wie bei einer starren Verbindung des Verschlusselements und des Andruckelements miteinander, unveränderbar ist. Vielmehr ist die relative Lage des Verbindungselements und des Andruckelements zueinander veränderbar. Hierdurch wird erreicht, dass das Verschlusselement und das Andruckelement gemeinsam antreibbar sind und komplexere Bewegungsbahnen des Andruckelementes und/oder Verbindungselementes möglich sind.

Ferner ist es vorteilhaft, wenn die mechanische Verbindung des Verschlusselements und des Andruckelements über mindestens eine Scharnierverbindung erfolgt. Es ist besonders vorteilhaft, als Verbindungselement einen Scharnierstift vorzusehen. Durch eine solche Scharnierverbindung wird erreicht, dass das Verschlusselement und das Andruckelement drehbar bzw. verschwenkbar miteinander verbunden sind.

Des Weiteren ist es vorteilhaft, eine Antriebseinheit zum Öffnen und Verschließen des Verschlusselements vorzusehen. Es ist besonders vorteilhaft, wenn die Antriebseinheit einen Motor umfasst, der über eine Kulisse und einen Kulissenstein mit dem Verschlusselement im Eingriff steht. Durch die Verbindung des Verschlusselements und des Andruckelements miteinander wird erreicht, dass die Antriebseinheit nicht nur das Verschlusselement sondern auch das Andruckelement antreibt. Hierdurch wird nur eine Antriebseinheit zum Antrieb des Verschlusselements und des Andruckelements benötigt ohne dass diese starr miteinander verbunden sind. Hierdurch wird eine kompakte Bauweise der Vorrichtung erreicht. Ferner ist die Verwendung nur einer Antriebseinheit kostenminimierend.

Darüber hinaus ist es vorteilhaft, wenn das Abzugselement mindestens eine Abzugsrolle umfasst. Hierdurch wird ein besonders einfacher Abzug des an dem Abzugselement anliegenden Wertscheins des Wertscheinstapels erreicht.

Ferner ist es vorteilhaft, wenn das Eingabefach zumindest eine dem Andruckelement gegenüberliegende Führungsplatte, einen Grundrahmen und ein Begrenzungselement umfasst. Auf diese Weise wird zum Einen eine zusätzliche Führung der in das Eingabefach eingegebenen Wertscheine erreicht und zum Anderen ein unerwünschter Zugriff auf die in das Eingabefach eingegebenen Wertscheine verhindert.

Ferner ist es vorteilhaft, wenn das Abzugselement durch die Führungsplatte ragt. Hierdurch wird ein Kontakt zwischen dem dem Abzugselement zugewandten Wertschein des an das Abzugselement gedrückten Wertscheinstapels und des Abzugelements sichergestellt.

Darüber hinaus ist es vorteilhaft, wenn die Vorrichtung mindestens eine Schenkelfeder umfasst, deren erster Schenkel gegen die dem Abzugselement abgewandte Seite des Andruckselements drückt und deren zweiter Schenkel gegen die im Eingabefach zugewandte Seite des Verschlusselements drückt. Mit Hilfe der Schenkelfeder ist eine Kraft zwischen dem Verschlusselement und dem Andruckelement übertragbar.

Ferner ist es vorteilhaft, wenn die Vorrichtung eine Steuereinheit umfasst. Die Steuereinheit steuert die Antriebseinheit zum Antrieb des Verschlusselements in einer Eingabebetriebsart derart, dass die Öffnung des Eingabefachs geöffnet und das Andruckelement in einem Abstand zur Abzugseinheit zur Freigabe eines Eingabebereichs angeordnet ist. Ferner steuert die Steuereinheit die Antriebseinheit zum Antrieb des Verschlusselements in einer Vereinzelungsbetriebsart derart, dass die Öffnung des Eingabefachs zumindest teilweise geschlossen ist und das Andruckelement den in das Eingabefach eingegebenen Wertscheinstapel gegen das Abzugselement drückt. Vorteilhafterweise ist die Öffnung des Eingabefaches in der Vereinzelungsbetriebsart zumindest soweit geschlossen, dass von außen kein Zugriff mehr möglich ist. Des Weiteren steuert die Steuereinheit die Antriebseinheit zum Antrieb des Verschlusselements in einer Ruhebetriebsart derart, dass die Öffnung des Eingabefachs vollständig geschlossen ist.

Es ist vorteilhaft, wenn das Andruckelement an dem dem Verschlusselement gegenüberliegenden Ende ein Gleitelement hat und wenn der Grundrahmen eine Gleitschiene hat, wobei das Gleitelement des Andruckelements bei der Verschiebung des Andruckelements zumindest zeitweise entlang der Gleitschiene des Grundrahmens gleitet. Durch das Gleiten des Gleitelements des Andruckelements entlang der Gleitschiene des Grundrahmens wird eine zusätzliche Führung des Andruckelements erreicht. Insbesondere wird erreicht, dass das Andruckelement immer nahezu parallel zur Führungsplatte angeordnet ist.

Ferner betrifft die Erfindung ein Verfahren zum Vereinzeln von Wertscheinen eines Wertscheinstapels, bei dem der Wertscheinstapel in ein Eingabefach durch eine Öffnung des Eingabefachs eingegeben wird. Ferner wird der eingegebene Wertscheinstapel mit Hilfe eines mit einem Verschlusselement zum Verschließen und Öffnen der Öffnung des Eingabefaches verbundenen Andruckelements gegen ein Abzugselement gedrückt. Es ist vorteilhaft, wenn das Verschlusselement und das Andruckelement derart miteinander verbunden sind, dass zum Einen beim Verschließen des Verschlusselements das Andruckelement automatisch derart bewegt wird, dass der Wertscheinstapel mit Hilfe des Andruckelements gegen die Abzugseinheit gedrückt wird, und dass zum Anderen beim Öffnen des Verschlusselements das Andruckelement automatisch von dem Abzugselement wegbewegt wird. Hierdurch wird erreicht, dass nur das Verschlusselement angetrieben werden muss, und das Andruckelement die gewünschte Bewegung automatisch ausführt.

Das durch den unabhängigen Verfahrensanspruch spezifizierte Verfahren kann in gleicher Weise weitergebildet werden, wie die erfindungsgemäße Vorrichtung. Insbesondere kann das Verfahren mit den in den auf die Vorrichtung zurückbezogenen abhängigen Patentansprüchen angegebenen Merkmalen bzw. entsprechende Verfahrensmerkmale weiterentwickelt werden.

Weitere Merkmale und Vorteile der Erfindung ergeben sich aus der folgenden Beschreibung, welche in Verbindung mit den beigefügten Figuren die Erfindung anhand von Ausführungsbeispielen näher erläutert.

Es zeigen:
- Figur 1: eine schematische Darstellung eines ersten Schnitts durch eine Vorrichtung zum Vereinzeln von Wertscheinen in einer Eingabebetriebsart;
- Figur 2: eine schematische Darstellung eines ersten Schnitts durch die Vorrichtung nach Figur 1 in einer Vereinzelungsbetriebsart;
- Figur 3: eine schematische Darstellung eines ersten Schnitts durch die Vorrichtung nach den Figuren 1 und 2 in einer Ruhebetriebsart;
- Figur 4: eine schematische Darstellung eines zweiten Schnitts durch die Vorrichtung nach den Figuren 1 bis 3 in der Eingabebetriebsart;
- Figur 5: eine schematische Darstellung eines zweiten Schnitts durch die Vorrichtung nach den Figuren 1 bis 4 in der Vereinzelungsbetriebsart;
- Figur 6: eine schematische Darstellung eines zweiten Schnitts durch die Vorrichtung nach den Figuren 1 bis 5 in der Ruhebetriebsart; und
- Figur 7: eine perspektivische schematische Darstellung der Vorrichtung nach den Figuren 1 bis 6.

In Figur 1 ist eine schematische Darstellung eines ersten Schnitts durch eine Vorrichtung 10 zum Vereinzeln von Wertscheinen eines Wertscheinstapels in einer Eingabebetriebsart gezeigt. Die Vorrichtung 10 wird auch als Eingabe- und Vereinzelungsmodul bezeichnet. Bei den Wertscheinen handelt es sich insbesondere um Banknoten. Alternativ können auch insbesondere Belege der Vorrichtung 10 zugeführt werden.

Die Vorrichtung 10 kommt in einem Geldautomaten, vorzugsweise in einem Einzahlungsgeldautomaten oder in einem Recyclinggeldautomaten, zum Einsatz. Der Wertscheinstapel wird durch einen Kunden in einen Eingabebereich eines Eingabefachs 12 der Vorrichtung 10 eingegeben. Die Vorrichtung 10 dient dazu, die Wertscheine des eingegebenen Wertscheinstapels einzeln aus dem Eingabefach 12 abzuziehen und durch einen Spalt 14 einem nicht dargestellten Transportpfad des Geldautomaten zuzuführen.

Das Eingabefach 12 umfasst einen Grundrahmen 16, eine parallel zum Grundrahmen 16 angeordnete Führungsplatte 18 und ein Begrenzungselement 20. Das nahezu L-förmige Begrenzungselement 20 ist derart angeordnet, dass der längere Teil des Begrenzungselements 20 orthogonal zum Grundrahmen 16 und zur Führungsplatte 18 angeordnet ist, und dass der kürzere Teil des Begrenzungselements 20 nahezu parallel zur Führungsplatte 18 angeordnet ist. Der Spalt 14, durch den die abgezogenen Wertscheine abtransportiert werden, wird durch den kurzen Teil des Begrenzungselements 20 und durch die Führungsplatte 18 begrenzt.

Ferner umfasst die Vorrichtung 10 eine Abzugsrolle 22. Die Abzugsrolle 22 ist drehfest mit einer Achse 24 verbunden. Die Achse 24 ist durch eine nicht dargestellte Antriebseinheit antreibbar. Die Abzugsrolle 22 ist vorteilhafterweise derart angeordnet, dass sie durch eine Aussparung in der Führungsplatte 18 in das Eingabefach 12 ragt und somit Zugriff auf einen in das Eingabefach eingegebenen Wertscheinstapel hat. Die Mantelfläche der Abzugsrolle 22 hat eine Zahnung, um die Reibung zwischen der Abzugsrolle 22 und dem der Abzugsrolle 22 zugewandten Wertschein des in das Eingabefach 12 eingegebenen Wertscheinstapels zu erhöhen.

Alternativ können anstatt der Abzugsrolle 22 auch andere Rotationselemente, insbesondere Walzen, verwendet werden. Ferner können auch mehrere Abzugsrollen 22, beispielsweise zwei Abzugsrollen 22, auf der Achse 24 angeordnet sein. Dabei ist es vorteilhaft, wenn die Abzugsrollen einen Abstand zueinander haben, so dass sie nicht direkt aneinander grenzen. Des Weiteren kann alternativ auch eine oder mehrere Abzugsrollen ohne Zahnung mit glatter Mantelfläche verwendet werden.

Ferner umfasst die Vorrichtung 10 ein Verschlusselement 26 zum Öffnen und Verschließen der Öffnung des Eingabefachs 12. Das Verschlusselement 26 wird auch als Shutter 26 bezeichnet. Der Shutter 26 hat im vorliegenden Ausführungsbeispiel die Form eines Zylindersegments. Das Öffnen und Schließen des Shutters 26 erfolgt mit Hilfe einer in Figur 1 nicht sichtbaren Antriebseinheit 52. Die Antriebseinheit 52 ist vorzugsweise ein Elektromotor. Die mechanische Verbindung zwischen dem Shutter 26 und der Antriebseinheit wird nachfolgend im Zusammenhang mit Figur 4 noch näher erläutert.

Die Vorrichtung 10 umfasst weiterhin ein Andruckelement 28, das innerhalb des Eingabefachs 12 der Vorrichtung 10 angeordnet ist. Das Andruckelement 28 wird auch als Andruckplatte bezeichnet. Das Andruckelement 28 dient dazu, den in den Eingabebereich des Eingabefachs 12 eingegebenen Wertscheinstapel gegen die Abzugsrolle 22 zu drücken, so dass derjenige Wertschein des Wertscheinstapels, der der Abzugsrolle 22 zugewandt ist, mit Hilfe der Abzugsrolle 22 vom Wertscheinstapel abgezogen werden und durch den Spalt 14 abtransportiert werden kann. Das Andruckelement 28 begrenzt zusammen mit der Führungsplatte 18 und dem Begrenzungselement 20 den Eingabebereich des Eingabefaches 12.

Das Andruckelement 28 und der Shutter 26 sind über mindestens eine Scharnierverbindung drehbar miteinander verbunden. Hierzu sind ein erstes Ende der Andrucksplatte 28 und ein erstes Ende des Shutters 26 derart ausgebildet, dass sie mit Hilfe eines Scharnierstiftes 30 drehbar miteinander verbindbar sind.

Ferner umfasst die Vorrichtung 10 eine Schenkelfeder 32. Die Schenkelfeder 32 ist derart angeordnet, dass ein erster Schenkel der Schenkelfeder 32 gegen die der Führungsplatte 18 abgewandte Seite des Andruckelements 28 drückt und dass ein zweiter Schenkel der Schenkelfeder 32 gegen die dem Andruckelement 28 zugewandte Seite des Shutters 26 drückt. Alternativ kann die Vorrichtung 10 auch mehrere parallel zueinander angeordnete Schenkelfedern 32 oder andere eine entsprechende Federkraft bewirkende Federanordnungen umfassen.

Das Andruckelement 28 umfasst an einem zweiten dem ersten Ende gegenüberliegenden zweiten Ende ein in Figur 1 nicht sichtbares Gleitelement. Ferner umfasst das Begrenzungselement 20 eine ebenfalls nichtsichtbare Gleitschiene.

In Figur 1 ist die Vorrichtung 10 in der Eingabebetriebsart dargestellt. In der Eingabebetriebsart ist der Shutter 26 soweit wie möglich geöffnet, und das Andruckelement 28 ist im Eingabefach 12 an der Seite des Grundrahmens 16 angeordnet. Hierdurch hat der Eingabebereich des Eingabefachs 12 seine maximale Größe, wodurch der Wertscheinstapel von einem Bankkunden oder einer anderen Person bequem in das Eingabefach eingegeben werden kann. In der Eingabebetriebsart ist ein erster Teilbereich 33 des Andruckelements 28 parallel zur Führungsplatte 18 angeordnet. Ein zweiter Teilbereich 34 des Andruckelements 28 ist gegenüber dem ersten Teilbereich 33 des Andruckelements 28 leicht abgewinkelt, so dass dadurch die Öffnung des Eingabefachs 12 vergrößert wird. Hierdurch wird die Eingabe des Wertscheinstapels in den Eingabebereich des Eingabefaches 12 weiter vereinfacht.

In Figur 2 ist eine schematische Darstellung eines ersten Schnitts durch die Vorrichtung 10 nach Figur 1 in einer Vereinzelungsbetriebsart dargestellt. Elemente mit gleichem Aufbau oder gleicher Funktion haben dieselben Bezugszeichen.

In der Vereinzelungsbetriebsart wird der in den Eingabebereich des Eingabefachs 12 eingegebene Wertscheinstapel mit Hilfe des Andruckelements 28 mit einer vorgegebenen Kraft gegen die Abzugsrolle 22 gedrückt, so dass der der Abzugsrolle 22 zugewandte Wertschein des Wertscheinstapels mit der Abzugsrolle 22 in Kontakt steht und mit Hilfe der Abzugsrolle 22 vom Wertscheinstapel entfernt und durch den Spalt 14 abtransportiert werden kann. Auch in der Vereinzelungsbetriebsart ist der erste Teilbereich 33 des Andruckelements 28 parallel zur Führungsplatte 18 angeordnet. Der Shutter 26 ist in der Vereinzelungsbetriebsart zumindest teilweise geschlossen, so dass ein Zugriff von Außen auf den in den Eingabebereich des Eingabefachs 12 eingegebenen Wertscheinstapel nicht möglich ist, bzw. erschwert wird. Dadurch werden Manipulationen verhindert bzw. erschwert. Vorteilhafterweise die Öffnung des Eingabefachs 12 in der Vereinzelungsbetriebsart vollständig durch den Shutter 26 verschlossen.

Das Schließen des Shutters 26 erfolgt mit Hilfe der Antriebseinheit 52. Der Shutter 26 führt beim Schließen eine Drehbewegung gegen den Uhrzeigersinn aus.

Auf Grund der Verbindung des Shutters 26 und des Andruckelements 28 durch die Scharnierverbindung und die Schenkelfeder 32 wird das Andruckelement 28 beim Schließen des Shutters 26 automatisch in Richtung der Führungsplatte 18 bewegt. Dadurch wird der eingeführte Wertscheinstapel automatisch mit Hilfe des Andruckelements 28 gegen die Abzugsrolle 22 gedrückt. Für das Verschieben des Andruckelements 28 in Richtung der Führungsplatte 18 wird somit keine weitere Antriebseinheit benötigt. Wird der Shutter 26 geschlossen und somit in Richtung der Führungsplatte 18 bewegt, so wird auch das erste über die Scharnierverbindung mit dem Shutter 26 verbundene Ende des Andruckelements 28 in Richtung der Führungsplatte 18 bewegt. Auf Grund der Federkraft der Schenkelfeder 32 wird hierbei nicht nur das erste Ende des Andruckelements 28 in Richtung der Führungsplatte 18 bewegt, sondern das gesamte Andruckelement 28 in Richtung der Führungsplatte 18 verschoben. Bei der Verschiebung des Andruckelements 28 gleitet das Gleitelement des Andruckelements 28 zumindest zeitweise entlang der Gleitschiene des Grundrahmens 16. Durch das Gleitelement der Andruckplatte 28 stützt sich das durch die Schenkelfeder 32 erzeugte Drehmoment derart auf der Gleitschiene des Grundrahmens 16 ab, dass die Andruckplatte 28 immer nahezu parallel zur Führungsplatte 18 gehalten wird. Wird der Wertscheinstapel gegen die Abzugsrolle 22 gedrückt, so hebt das Gleitelement des Andruckelements 28 von der Gleitschiene des Grundrahmens 16 ab und die Andruckplatte 28 drückt den Wertscheinstapel mit Hilfe der Federkraft der Schenkelfeder 32 gegen die Abzugsrolle 22.

In Figur 3 ist eine schematische Darstellung eines ersten Schnitts durch die Vorrichtung 10 nach den Figuren 1 und 2 in einer Ruhebetriebsart dargestellt. In der Ruhebetriebsart befinden sich keine Wertscheine mehr im Eingabefach 12. Der Shutter 26 ist in der Ruhebetriebsart vollständig geschlossen, so dass kein Zugriff von Außen auf das Eingabefach möglich ist. Ferner wird durch den geschlossenen Shutter 26 das Eindringen von Verschmutzungen, beispielsweise Staub, in das Eingabefach 12 der Vorrichtung 10 vermieden. Beim vollständigen Verschließen des Shutters 26 wird das Andruckelement 28 weiter in den freien Raum des Eingabefaches 12 geschwenkt. In der Ruhebetriebsart liegt der zweite Teilbereich 34 des Andruckelements 28 an der Führungsplatte 18 an. Der erste Teilbereich 33 des Andruckelements 28 ist in der Ruhebetriebsart nicht mehr parallel zur Führungsplatte 18 angeordnet.

In Figur 4 ist eine schematische Darstellung eines zweiten Schnitts durch die Vorrichtung 10 nach den Figuren 1 bis 3 in der Eingabebetriebsart gezeigt. Die Elemente, die zur mechanischen Verbindung des Shutters 26 mit der Antriebseinheit 52 dienen, sind in der Figur 4 durch Volllinien dargestellt, obwohl die Elemente vollständig oder teilweise hinter anderen Elementen liegen und somit eigentlich verdeckt sind.

Ein Ende des Shutters 26 ist mit einem Ende eines mechanischen Elements 36 starr verbunden. Das zweite, dem ersten Ende gegenüberliegende Ende des mechanischen Elements 36 ist über ein Verbindungselement 38 drehbar mit einem ersten Ende eines Antriebhebels 40 verbunden. Das dem ersten Ende des Antriebhebels 40 gegenüber liegende Ende des Antriebshebels 40 ist mit einem Kulissenstein 42 verbunden. Der Kulissenstein 42 wird in einer Kulisse 44 geführt. Wird die Kulisse 44 mit Hilfe der Antriebseinheit 52 gedreht, so führt der Kulissenstein 42 eine durch die Kulisse vorgegebene Bewegung aus. Auf Grund der Verbindung des Kulissensteins 42 und des Shutters 26 über das mechanische Element 36, das Verbindungselement 38 und den Antriebhebel 40 führt der Shutter 26 ebenfalls eine vorgegebene Bewegung zum Verschließen bzw. Öffnen der Öffnung des Eingabefachs 12 aus.

In Figur 5 ist eine schematische Darstellung eines zweiten Schnitts durch die Vorrichtung 10 nach den Figuren 1 bis 4 in der Vereinzelungsbetriebsart dargestellt. Die Elemente, die zur mechanischen Verbindung des Shutters 26 und der Antriebseinheit 52 dienen, sind in Figur 5, wie auch in Figur 4, durch Volllinien dargestellt, obwohl sie vollständig oder teilweise durch andere Elemente verdeckt sind. Die Vorrichtung 10 umfasst ein Zahnrad 46. Die Zahnung 48 des Zahnrads 46 greift in eine zur Zahnung 48 des Zahnrades 46 komplementäre Zahnung 50 der Kulisse 44. Das Zahnrad 46 steht mit der Antriebseinheit 52 in Eingriff. Wird das Zahnrad 46 mit Hilfe der Antriebseinheit 52 gedreht, so wird auch die Kulisse 44 gedreht.

In Figur 6 ist eine schematische Darstellung eines zweiten Schnitts durch die Vorrichtung 10 nach den Figuren 1 bis 5 in der Ruhebetriebsart gezeigt. Die Elemente, die zur mechanischen Verbindung der Antriebseinheit 52 und des Shutters 26 dienen, sind, wie auch in den Figuren 4 und 5, in Figur 6 durch Volllinien dargestellt.

In Figur 7 ist eine schematische, perspektivische Darstellung der Vorrichtung 10 nach den Figuren 1 bis 6 gezeigt. Das Zahnrad 46 ist mit der Antriebseinheit 52 drehfest verbunden.

Beim Öffnen des Shutters 26 wird das Andruckelement 28 auf Grund der Verbindung zwischen dem Shutter 26 und dem Andruckelement 28 automatisch von der Führungsplatte 18 weg in Richtung des Grundrahmens 16 bewegt, bis der Shutter 26 und das Andruckelement 28 ihre für die Eingabebetriebsart definierte Position erreicht haben.

In einer alternativen Ausführungsform der Erfindung können der Shutter 26 und das Andruckelement 28 dreh- und ortsfest miteinander verbunden sein. Vorteilhafterweise sind der Shutter 26 und das Andruckelement 28 als ein Bauteil ausgeführt. Ferner kann die Vorrichtung 10 zusätzlich eine Steuereinheit umfassen, die zur Steuerung der Antriebseinheit 52 dient.

### Bezugszeichenliste

| | |
|---|---|
| 10 | Vorrichtung |
| 12 | Eingabefach |
| 14 | Spalt |
| 16 | Grundrahmen |
| 18 | Führungsplatte |
| 20 | Begrenzungselement |
| 22 | Abzugsrolle |
| 24 | Achse |
| 26 | Shutter |
| 28 | Andruckelement |
| 30 | Scharnierstift |
| 32 | Schenkelfeder |
| 33, 34 | Teilbereich |
| 36 | mechanisches Element |
| 38 | Verbindungselement |
| 40 | Antriebshebel |
| 42 | Kulissenstein |
| 44 | Kulisse |
| 46 | Zahnrad |
| 48, 50 | Zahnung |
| 52 | Antriebseinheit |

## Patentansprüche

1. Vorrichtung zum Vereinzeln von Wertscheinen eines Wertscheinstapels,
mit mindestens einem Eingabefach (12) mit einer Öffnung zur Eingabe des Wertscheinstapels,
mit mindestens einem Verschlusselement (26) zum Verschließen und Öffnen der Öffnung des Eingabefachs (12), und
mit mindestens einem Andruckelement (28) zum Andrücken der in das Eingabefach (12) eingegebenen Wertscheine an ein Abzugselement (22),
**dadurch gekennzeichnet, dass** eine Antriebseinheit (52) zum Öffnen und Schließen des Verschlusselement (26) vorgesehen ist, und
dass das Verschlusselement (26) und das Andruckelement (28) derart miteinander verbunden sind, dass sie gemeinsam antreibbar sind.

2. Vorrichtung nach Anspruch 1, **dadurch gekennzeichnet, dass** das Verschlusselement (26) und das Andruckelement (28) über mindestens ein Verbindungselement (30) miteinander verbunden sind.

3. Vorrichtung nach einem der vorhergehenden Ansprüche, **dadurch gekennzeichnet, dass** die mechanischen Verbindung des Verschlusselements (26) und des Andruckelements (28) über mindestens eine Scharnierverbindung erfolgt.

4. Vorrichtung nach Anspruch 2 oder 3, **dadurch gekennzeichnet, dass** als Verbindungselements (30) ein Scharnierstift (30) vorgesehen ist.

5. Vorrichtung nach einem der vorhergehenden Ansprüche, **dadurch gekennzeichnet, dass** die Antriebseinheit (52) einen Motor umfasst, der zumindest über eine Kulisse (44) und einen Kulissenstein (42) mit dem Verschlusselement (26) im Eingriff steht.

6. Vorrichtung nach einem der vorhergehenden Ansprüche, **dadurch gekennzeichnet, dass** das Abzugselement (22) mindestens eine Abzugsrolle (22) umfasst.

7. Vorrichtung nach einem der vorhergehenden Ansprüche **dadurch gekennzeichnet, dass** das Eingabefach (12) zumindest eine dem Andruckelement (28) gegenüberliegende Führungsplatte (18), einen Grundrahmen (16) und ein Begrenzungselement (20) umfasst.

8. Vorrichtung nach Anspruch 7, **dadurch gekennzeichnet, dass** das Abzugselement (22) durch die Führungsplatte (18) ragt.

9. Vorrichtung nach einem der vorhergehenden Ansprüche, **dadurch gekennzeichnet, dass** die Vorrichtung (10) mindestens eine Schenkelfeder (32) umfasst, deren erster Schenkel gegen die dem Abzugselement (22) abgewandte Seite des Andruckelementes (28) drückt und deren zweiter Schenkel gegen die dem Eingabefach (12) zugewandte Seite des Verschlusselements (26) drückt.

10. Vorrichtung nach einem der vorhergehenden Ansprüche, **dadurch gekennzeichnet, dass** die Vorrichtung (10) eine Steuereinheit umfasst,
wobei die Steuereinheit die Antriebseinheit (52) zum Antrieb des Verschlusselements (26) in eine Eingabebetriebsart derart steuert, dass die Öffnung des Eingabefachs (12) geöffnet und das Andruckelement (28) in einem Abstand zur Abzugseinheit (22) zur Freigabe eines Eingabebereichs angeordnet ist,
wobei die Steuereinheit die Antriebseinheit (52) zum Antrieb des Verschlusselements (26) in eine Vereinzelungsbetriebsart derart steuert, dass die Öffnung des Eingabefachs (12) zumindest teilweise geschlossen ist und das Andruckelement (28) den in das Eingabefach (12) eingegebenen Wertscheinstapel gegen das Abzugselement (22) drückt, und
wobei die Steuereinheit die Antriebseinheit (52) zum Antrieb des Verschlusselements (26) in eine Ruhebetriebsart derart steuert, dass die Öffnung des Eingabefachs (12) vollständig geschlossen ist.

11. Vorrichtung nach einem der Ansprüche 7 bis 10, **dadurch gekennzeichnet, dass** das Andruckelement (28) an dem dem Verschlusselement (26) gegenüberliegenden Ende ein Gleitelement hat, und dass der Grundrahmen (16) eine Gleitschiene hat, wobei das Gleitelement des Andruckelements (28) bei der Verschiebung des Andruckelements (28) zumindest zeitweise entlang der Gleitschiene des Grundrahmens (16) gleitet.

12. Vorrichtung nach Anspruch 11, **dadurch gekennzeichnet, dass** das Andruckelement (28) mit Hilfe der Gleitschiene des Grundrahmens (16) derart geführt ist, dass zum Andruck des Wertscheinstapels an das Abzugselement (22) ein Andruckbereich (33) des Andruckelements (28) parallel zur Führungsplatte (18) angeordnet ist.

13. Verfahren zum Vereinzeln von Wertscheinen eines Wertscheinstapels,
bei dem der Wertscheinstapel in ein Eingabefach (12) durch eine Öffnung des Eingabefachs (12) eingegeben wird, und
bei dem der eingegebene Wertscheinstapel mit Hilfe eines mit einem Verschlusselement (26) zum Verschließen und Öffnen der Öffnung des Eingabefachs (12) verbunden Andruckelements (28) gegen ein Abzugselement (22) gedrückt wird,
wobei das Verschlusselement (26) und das Andruckelement (28) derart miteinander verbunden sind, dass sie gemeinsam antreibbar sind.

14. Verfahren nach Anspruch 13, **dadurch gekennzeichnet, dass** das Verschlusselement (26) und das Andruckelement (28) derart miteinander verbunden sind,
dass beim Schließen des Verschlusselements (26) das Andruckelement (28) automatisch derart bewegt wird, dass der Wertscheinstapel mit Hilfe des Andruckelements (28) gegen das Abzugselement (22) gedrückt wird, und
dass beim Öffnen des Verschlusselements (26) das Andruckelement (28) automatisch von dem Abzugselement (22) weg bewegt wird.

## Claims

1. Apparatus for separating out valuable documents of a stack of valuable documents,
having at least one input compartment (12) having an opening for inputting the stack of valuable documents,
having at least one closure element (26) for closing and opening the opening of the input compartment (12), and
having at least one pressure element (28) for pressing the valuable documents input into the input compartment (12) against a drawing-off element (22),
**characterized in that** a drive unit (52) for opening and closing the closure element (26) is provided, and
**in that** the closure element (26) and the pressure element (28) are connected together such that they are driveable together.

2. Apparatus according to Claim 1, **characterized in that** the closure element (26) and the pressure element (28) are connected together via at least one connecting element (30).

3. Apparatus according to either of the preceding claims, **characterized in that** the mechanical connection of the closure element (26) and the pressure element (28) takes place via at least one hinged connection.

4. Apparatus according to Claim 2 or 3, **characterized in that** a hinge pin (30) is provided as connecting element (30).

5. Apparatus according to one of the preceding claims, **characterized in that** the drive unit (52) comprises a motor which is in engagement with the closure element (26) at least via a guide slot (44) and a sliding block (42).

6. Apparatus according to one of the preceding claims, **characterized in that** the drawing-off element (22) comprises at least one drawing-off roller (22).

7. Apparatus according to one of the preceding claims, **characterized in that** the input compartment (12) comprises at least one guide plate (18) opposite the pressure element (28), a basic frame (16) and a delimiting element (20).

8. Apparatus according to Claim 7, **characterized in that** the drawing-off element (22) projects through the guide plate (18).

9. Apparatus according to one of the preceding claims, **characterized in that** the apparatus (10) comprises at least one leg spring (32), the first leg of which presses against that side of the pressure element (28) that is remote from the drawing-off element (22), and the second leg of which presses against that side of the closure element (26) that faces the input compartment (12).

10. Apparatus according to one of the preceding claims, **characterized in that** the apparatus (10) comprises a control unit,
wherein the control unit controls the drive unit (52) for driving the closure element (26) into an input mode of operation such that the opening of the input compartment (12) is opened and the pressure element (28) is arranged at a distance from the drawing-off unit (22) in order to free an input region,
wherein the control unit controls the drive unit (52) for driving the closure element (26) into a separating-out mode of operation such that the opening of the input compartment (12) is at least partially closed and the pressure element (28) presses the stack of valuable documents input into the input compartment (12) against the drawing-off element (22), and
wherein the control unit controls the drive unit (52) for driving the closure element (26) into a resting mode of operation such that the opening of the input compartment (12) is completely closed.

11. Apparatus according to one of Claims 7 to 10, **characterized in that** the pressure element (28) has a sliding element at the end opposite the closure element (26), and **in that** the basic frame (16) has a sliding rail, wherein the sliding element of the pressure element (28) slides at least temporarily along the sliding rail of the basic frame (16) during the movement of the pressure element (28).

12. Apparatus according to Claim 11, **characterized in that** the pressure element (28) is guided with the aid of the sliding rail of the basic frame (16) such that, in order to press the stack of valuable documents against the drawing-off element (22), a pressure region (33) of the pressure element (28) is arranged parallel to the guide plate (18).

13. Method for separating out valuable documents of a stack of valuable documents,
in which the stack of valuable documents is input into an input compartment (12) through an opening in the input compartment (12), and
in which the input stack of valuable documents is pressed against a drawing-off element (22) with the aid of a pressure element (28) connected to a closure element (26) for closing and opening the opening of the input compartment (12),
wherein the closure element (26) and the pressure element (28) are connected together such that they are driveable together.

14. Method according to Claim 13, **characterized in that** the closure element (26) and the pressure element (28) are connected together such that
when the closure element (26) is closed, the pressure element (28) is automatically moved such that the stack of valuable documents is pressed against the drawing-off element (22) with the aid of the pressure element (28), and
when the closure element (26) is opened, the pressure element (28) is automatically moved away from the drawing-off element (22).

## Revendications

1. Dispositif de séparation de billets de banque d'un empilement de billets de banque,
comprenant au moins un compartiment d'entrée (12) muni d'une ouverture pour l'introduction de l'empilement de billets de banque,
comprenant au moins un élément de fermeture (26) pour fermer et ouvrir l'ouverture du compartiment d'entrée (12), et
comprenant au moins un élément de pression (28) destiné à presser les billets de banque introduits dans le compartiment d'entrée (12) contre un élément d'extraction (22),
**caractérisé en ce qu'**une unité d'entraînement (52) est prévue pour ouvrir et fermer l'élément de fermeture (26), et
**en ce que** l'élément de fermeture (26) et l'élément de pression (28) sont reliés l'un à l'autre de telle sorte qu'ils puissent être entraînés en commun.

2. Dispositif selon la revendication 1, **caractérisé en ce que** l'élément de fermeture (26) et l'élément de pression (28) sont reliés l'un à l'autre par le biais d'au moins un élément de liaison (30).

3. Dispositif selon l'une quelconque des revendications précédentes, **caractérisé en ce que** la liaison mécanique de l'élément de fermeture (26) et de l'élément de pression (28) a lieu par le biais d'au moins une liaison à charnière.

4. Dispositif selon la revendication 2 ou 3, **caractérisé en ce que** l'on prévoit comme élément de liaison (30) une goupille de charnière (30).

5. Dispositif selon l'une quelconque des revendications précédentes, **caractérisé en ce que** l'unité d'entraînement (52) comprend un moteur qui est en prise au moins par le biais d'une coulisse (44) et d'un coulisseau (42) avec l'élément de fermeture (26).

6. Dispositif selon l'une quelconque des revendications précédentes, **caractérisé en ce que** l'élément d'extraction (22) comprend au moins un rouleau d'extraction (22).

7. Dispositif selon l'une quelconque des revendications précédentes, **caractérisé en ce que** le compartiment d'entrée (12) comprend au moins une plaque de guidage (18) opposée à l'élément de pression (28), un cadre de base (16) et un élément de limitation (20).

8. Dispositif selon la revendication 7, **caractérisé en ce que** l'élément d'extraction (22) fait saillie à travers la plaque de guidage (18).

9. Dispositif selon l'une quelconque des revendications précédentes, **caractérisé en ce que** le dispositif (10) comprend au moins un ressort à branches (32), dont la première branche presse contre le côté de l'élément de pression (28) opposé à l'élément d'extraction (22) et dont la deuxième branche presse contre le côté de l'élément de fermeture (26) tourné vers le compartiment d'entrée (12).

10. Dispositif selon l'une quelconque des revendications précédentes, **caractérisé en ce que** le dispositif (10) comprend une unité de commande,
l'unité de commande commandant l'unité d'entraînement (52) pour l'entraînement de l'élément de fermeture (26) dans un mode de fonctionnement d'entrée, de telle sorte que l'ouverture du compartiment d'entrée (12) soit ouverte et que l'élément de pression (28) soit disposé à distance de l'unité d'extraction (22) pour libérer une région d'entrée,
l'unité de commande commandant l'unité d'entraînement (52) pour l'entraînement de l'élément de fermeture (26) dans un mode de fonctionnement de séparation, de telle sorte que l'ouverture du compartiment d'entrée (12) soit au moins partiellement fermée et que l'élément de pression (28) presse l'empilement de billets de banque introduit dans le compartiment d'entrée (12) contre l'élément d'extraction (22), et l'unité de commande commandant l'unité d'entraînement (52) pour l'entraînement de l'élément de fermeture (26) dans un mode de fonctionnement de repos de telle sorte que l'ouverture du compartiment d'entrée (12) soit complètement fermée.

11. Dispositif selon l'une quelconque des revendications 7 à 10, **caractérisé en ce que** l'élément de pression (28) présente, au niveau de l'extrémité opposée à l'élément de fermeture (26), un élément glissant, et **en ce que** le cadre de base (16) présente un rail de glissement, l'élément de glissement de l'élément de pression (28), lors du coulissement de l'élément de pression (28), glissant au moins temporairement le long du rail de glissement du cadre de base (16).

12. Dispositif selon la revendication 11, **caractérisé en ce que** l'élément de pression (28) est guidé à l'aide du rail de glissement du cadre de base (16) de telle sorte qu'une région de pression (33) de l'élément de pression (28) soit disposée parallèlement à la plaque de guidage (18) en vue de presser l'empilement de billets de banque contre l'élément d'extraction (22).

13. Procédé de séparation de billets de banque d'un empilement de billets de banque,
dans lequel l'empilement de billets de banque est introduit dans un compartiment d'entrée (12) à travers une ouverture du compartiment d'entrée (12), et
dans lequel l'empilement de billets de banque introduit est pressé contre un élément d'extraction (22) à l'aide d'un élément de pression (28) relié à un élément de fermeture (26) en vue de la fermeture et de l'ouverture de l'ouverture du compartiment d'entrée (12), l'élément de fermeture (26) et l'élément de pression (28) étant reliés l'un à l'autre de telle sorte qu'ils puissent être entraînés en commun.

14. Procédé selon la revendication 13, **caractérisé en ce que** l'élément de fermeture (26) et l'élément de pression (28) sont reliés l'un à l'autre de telle sorte que lors de la fermeture de l'élément de fermeture (26), l'élément de pression (28) soit déplacé automatiquement de telle sorte que l'empilement de billets de banque soit pressé contre l'élément d'extraction (22) à l'aide de l'élément de pression (28) et
**en ce que** lors de l'ouverture de l'élément de fermeture (26), l'élément de pression (28) est déplacé automatiquement à l'écart de l'élément d'extraction (22).
